# EUROPÄISCHE PATENTSCHRIFT

(11) **EP 3 129 653 B1**
(45) Veröffentlichungstag und Bekanntmachung des Hinweises auf die Patenterteilung: **02.09.2020**
(21) Anmeldenummer: 15713161.6
(22) Anmeldetag: 25.03.2015
(51) Int. Cl.: F03H 1/00

(54) **IONENANTRIEB UND VERFAHREN ZUM BETREIBEN EINES IONENANTRIEBS**
ION DRIVE AND METHOD FOR OPERATING AN ION DRIVE
MOTEUR IONIQUE ET PROCÉDÉ DE FONCTIONNEMENT D'UN MOTEUR IONIQUE

(30) Priorität: 10.04.2014 DE 102014206945
(43) Veröffentlichungstag der Anmeldung: 15.02.2017
(73) Patentinhaber: Justus-Liebig-Universität Giessen, 35390 Giessen (DE)
(72) Erfinder: COLLINGWOOD, Cheryl, Reading Berkshire RG1 2SD (GB); DIETZ, Patrick, 35418 Buseck (DE); GÄRTNER, Waldemar, 35392 Giessen (DE); KLAR, Peter, 35392 Giessen (DE); KÖHLER, Peter, 35394 Gießen (DE); SCHREINER, Peter R., 35435 Wettenberg (DE)
(74) Vertreter: Stumpf, Peter
(86) Internationale Anmeldenummer: PCT/EP2015/056385
(87) Internationale Veröffentlichungsnummer: WO 2015/155004

(56) Entgegenhaltungen:
- US-A- 5 239 820
- KIKUCHI H ET AL: "Development of sheet-like dielectric barrier discharge microplasma generated in supercritical fluids and its application to the synthesis of carbon nanomaterials", JOURNAL OF SUPERCRITICAL FLUIDS, PRA PRESS, US, Bd. 55, Nr. 1, 1. November 2010 (2010-11-01), Seiten 325-332, XP027437261, ISSN: 0896-8446, DOI: 10.1016/J.SUPFLU.2010.05.029 [gefunden am 2010-06-08]
- K. LENZKE ET AL: "Experimental determination of the ionization potentials of the first five members of the nanodiamond series", THE JOURNAL OF CHEMICAL PHYSICS, Bd. 127, Nr. 8, 1. Januar 2007 (2007-01-01), Seite 084320, XP055196979, ISSN: 0021-9606, DOI: 10.1063/1.2773725
- JEFF C CRADDOCK: "A Trade Study for 21st Century SSTO Propulsion", 43RD AIAA/ASME/SAE/ASEE JOINT PROPULSION CONFERENCE & EXHIBIT: 8 - 11 JULY 2007, CINCINNATI, OH, AMERICAN INSTITUTE OF AERONAUTICS AND ASTRONAUTICS, RESTON, VA., USA, Bd. 6, Nr. AIAA 2007-5599, 1. Januar 2007 (2007-01-01), Seiten 5844-5858, XP008176671, DOI: 10.2514/6.2007-5599 ISBN: 978-1-56347-886-4
- GLOBUS A ET AL: "AEROSPACE APPLICATIONS OF MOLECULAR NANOTECHNOLOGY", JOURNAL OF THE BRITISH INTERPLANETARY SOCIETY, BRITISH INTERPLANETARY SOCIETY, LONDON, GB, Bd. 51, Nr. 4, 1. April 1998 (1998-04-01), Seiten 145-152, XP000741298, ISSN: 0007-084X
- Rk Rohit: "Space Transpotrtation System using Molecular Nanotechnology", , 16. März 2010 (2010-03-16), XP055195410, Gefunden im Internet: URL:http://www.thescienceforum.com/astrono my-cosmology/18154-space-transpotrtation-s ystem-using-molecular-nanotechnology.html [gefunden am 2015-06-12]

## Beschreibung

Die vorliegende Erfindung betrifft einen lonenantrieb für ein Raumfahrzeug, insbesondere für einen Satelliten. Sie betrifft weiterhin ein Raumfahrzeug, ein Verfahren zum Betreiben eines lonenantriebs für ein Raumfahrzeug, sowie eine Verwendung eines Diamantoids als Treibstoff für einen lonenantrieb für ein Raumfahrzeug, insbesondere für einen Satelliten.

Eine Schlüsseltechnologie für die energieeffiziente Steuerung und Positionierung von Satelliten sind elektrische Triebwerke. Derartige Systeme sind konventionellen chemischen Antrieben in vielen Bereichen überlegen. Insbesondere auf Grund ihres geringen Gewichts sowie der hohen Strahlgeschwindigkeit werden elektrische Triebwerke bevorzugt für die Steuerung und Positionierung von Satelliten eingesetzt. Darüber hinaus erlaubt die geringe Masse elektrischer Triebwerke die Nutzlast von Trägerraketen effizient auszunutzen.

Elektrische Antriebssysteme, insbesondere lonenantriebe wie zum Beispiel RIT-(Radiofrequency Ion Thruster), Hall-, Kaufmann- oder HEMP- (High Efficiency Multi Stage Plasma) Ionenantriebe, für Satelliten sind aus dem Stand der Technik bekannt. Bei den bekannten Antriebssystemen/Ionenantrieben wird ein Gas ionisiert (Plasmabildung) und mittels elektrischer und/oder magnetischer Felder beschleunigt. Um eine Antriebskraft, auch Schub genannt, für den Satelliten zu erzeugen, werden die beschleunigten Ionen ausgestoßen und anschließend neutralisiert. Beim Ausstoßen des beschleunigten Gases wird ein Impuls auf den Satelliten übertragen und erzeugt so einen Rückstoß.

Bevorzugt wird hierbei das Edelgas Xenon als Treibstoff verwendet, da es eine relativ hohe Atommasse von 131 u (atomare Masseneinheit, auch *unified atomic mass unit* genannt) und gute Entladungseigenschaften aufweist. Das erste lonisierungspotential von Xenon liegt bei 12,13 eV. Darüber hinaus ist Xenon ein farbloses, nicht toxisches und äußerst reaktionsträges einatomiges Gas. Aus der Patentschrift DE 10 2008 058 212 B4 ist ein lonenantrieb bekannt, welcher mit dem Edelgas Xenon betrieben wird.

Xenon als Treibstoff für lonenantriebe hat jedoch den Nachteil, dass es sehr teuer ist. Es ist davon auszugehen, dass mit zunehmender Verwendung von Xenon - auch in vielen anderen Technologiebereichen, nicht nur in der elektrischen Antriebstechnologie - der Preis für Xenon in der Zukunft weiter steigen wird.

Es besteht daher ein Bedarf an einer kostengünstigen Alternative, insbesondere an einem Treibstoff für Ionenantriebe, der vergleichbare oder sogar bessere Antriebsleistungen aufweist und darüber hinaus kostengünstiger ist.

Es wird deshalb stetig nach neuen Treibstoffen für lonenantriebe geforscht. So wird beispielsweise in der Patentschrift US 6,609,363 B1 vorgeschlagen, lod als Treibstoff für lonenantriebe zu verwenden. Auch lod hat sich jedoch als nachteilig erwiesen, da es starke korrosive Eigenschaften aufweist und somit zu Beschädigungen am Triebwerk und Raumfahrzeug führt.

Aus der Patentschrift US 5,239,820 A ist ein lonenantrieb bekannt, welcher mit Fullerenen betrieben wird.

Ein erster Aspekt der vorliegenden Erfindung betrifft einen lonenantrieb für ein Raumfahrzeug, insbesondere für einen Satelliten, umfassend ein Reservoir mit einem Treibstoff; eine Ionisationskammer, die mit dem Reservoir verbunden ist; einen Generator zur Erzeugung eines elektrostatischen, magnetostatischen und/oder elektromagnetischen Feldes im Inneren der Ionisationskammer, wobei das Feld geeignet ist, den Treibstoff zu ionisieren; und ein Ladungsträgerbeschleunigungssystem zur Erzeugung eines elektrischen Feldes, das geeignet ist, den ionisierten Treibstoff zu beschleunigen, wobei der Treibstoff ein Diamantoid enthält.

Die Erfindung beruht auf der Erkenntnis, dass andere Edelgase wie zum Beispiel Krypton oder Argon als Treibstoff getestet wurden und nicht die gewünschten Anforderungen, insbesondere die gewünschten Antriebs-/Schubleistungen, aufweisen, da sowohl die atomaren Massen von Krypton (83,8 u) und Argon (39,9 u) niedriger als auch die Ionisierungspotentiale höher als bei Xenon sind. Auch Metalle wie zum Beispiel Cäsium oder Quecksilber sind ungeeignet. Cäsium und Quecksilber weisen zwar relativ hohe Atommassen und vergleichsweise niedrige lonisationspotentiale auf, bergen aber den Nachteil, dass sie toxisch sind und bei ihrer Verwendung zu nachteiligen, metallischen Filmen auf dem Raumfahrzeug führen.

Erfindungsgemäß wird demgegenüber ein lonenantrieb bereitgestellt, der mit einem Diamantoid antreibbar ist. Diamantoide sind eine Stoffgruppe von polycyclischen Alkanen, bei denen das Kohlenstoffgerüst vergleichbar der Diamantenstruktur ist.

Diamantoide erweisen sich bemerkenswerter Weise als besonders geeignet, Xenon als Treibstoff in elektrischen Triebwerken für Raumfahrzeuge, die auf der Extraktion geladener Ionen basieren, zu ersetzen. Diamantoide weisen eine besonders vorteilhafte Kombination von hoher Atommasse und niedrigem lonisierungspotential auf. Damit ermöglicht die Erfindung eine erhöhte Effizienz des lonenantriebs gegenüber den eingangs beschriebenen bekannten Antriebssystemen. Auch ist ein Diamantoid als Alternativtreibstoff kostengünstig, nicht toxisch und reaktionsträge.

Nachfolgend werden bevorzugte Ausführungsbeispiele des erfindungsgemäßen Ionenantriebs beschrieben.

Diamantoide treten in einer Vielzahl von Modifikationen auf. Die gängigste allgemeinen Summenformel für Diamantoide ist C_{4*n*+6}H_{4*n*+12} (wobei *n* aus der Reihe der natürlichen Zahlen ohne Null ist).

Bevorzugt sieht eine Ausgestaltung vor, dass der Treibstoff wenigstens einen aus der folgenden Gruppe von Diamantoiden umfasst: Adamantan (C₁₀H₁₆), Diamantan (C₁₄H₂₀) und/oder Triamantan (C₁₈H₂₄). Bei dieser Ausgestaltung werden Adamantan, Diamantan und/oder Triamantan als Treibstoff für den lonenantrieb eingesetzt. Diese Ausführungsformen weisen besonders gute Treibstoffeigenschaften für einen lonenantrieb auf. So beträgt das Atomgewicht von Adamantan 136,2 u, das von Diamantan 188 u und das von Triamantan 240 u. Die Atommassen aller dieser Ausführungsbeispiele sind damit ähnlich oder höher als die Atommasse von Xenon (131.3 u). Entsprechend ihren Atommassen tragen Adamantan, Diamantan oder Triamantan dann ähnlich oder höher zur Schubleistung des lonenantriebs bei. Auch die lonisationseigenschaften von Adamantan, Diamantan oder Triamantan sind gegenüber Xenon als Treibstoff besser. Das lonisationspotential von Adamantan beträgt 9.2 eV, das von Diamantan 8,8 eV und das von Triamantan 8.57 eV. Gegenüber dem lonisationspotential von Xenon, welches bei 12.13 eV liegt, kann somit die Effizienz des lonenantriebs verbessert werden. Ein weiterer Vorteil dieser Ausführungsbeispiele liegt darin, dass die zweite lonisationsstufe bei Adamantan, Diamantan oder Triamantan so hoch liegt, dass das Auftreten von doppelt positiv geladenen Modifikationen oder gar noch höheren Stufen - wie sie bei Xenon üblich sind - sehr unwahrscheinlich ist.

Gemäß einem derzeit besonders bevorzugten Ausführungsbeispiel bildet Adamantan den Treibstoff für den Ionenantrieb.

Bei einer zweckmäßigen Ausgestaltung ist vorgesehen, dass das Diamantoid als Treibstoff im Reservoir in einem festen Aggregatzustand vorliegt. Bei dieser Ausgestaltungsform wird der Treibstoff also in fester Form, beispielsweise als Pulver, im Reservoir gespeichert. Um den Treibstoff in dieser Ausführungsform dann im Betriebszustand des lonenantriebs verwendbar zu machen, muss er in die gasförmige Phase überführt werden. Auch hier hat sich die Verwendung eines Diamantoids als besonders vorteilhaft erwiesen, denn ein Diamantoid kann im Rahmen der notwendigen Phasenumwandlungsbedingungen, insbesondere im Rahmen der notwendigen Temperaturen, durch Sublimation, d. h. ohne das vorherige Erzeugen einer flüssigen Phase, direkt von einem festen in einen gasförmigen Aggregatszustand überführt werden. Insbesondere Adamantan, Diamantan und/oder Triamantan können in technisch besonders geeigneten Temperaturintervallen vom festen Aggregatzustand in den gasförmigen Aggregatzustand sublimieren. Beispielsweise weist feststoffförmiges Adamantan in einem Temperaturbereich zwischen 24 °C und 85 °C einen Dampfdruck zwischen 0,1 und 1 kPa auf. Da der Treibstoff im Reservoir im festen Aggregatzustand gespeichert ist, kann vorteilhafterweise auf einen aufwendigen Gasdrucktank/Hochdrucktank, welcher bei lonenantrieben mit Xenon unerlässlich ist, verzichtet werden.

Eine bevorzugte Weiterbildung sieht vor, dass das Reservoir einen Behälter, insbesondere einen vakuumdichten Behälter, umfasst. Diese Ausgestaltung erlaubt es den Ionenantrieb konstruktiv einfacher und kostengünstiger herzustellen. Bevorzugt ist der Behälter als ein Niederdrucktank mit einem Druck- und einem Temperatursensor gebildet, wobei der Druck- und Temperatursensor konfiguriert sind, einen Druckwert bzw. einem Temperaturwert im Inneren des Behälters, insbesondere im Inneren des Niederdrucktanks, zu erfassen. Darüberhinaus besteht dann die Möglichkeit, auf Basis dieser Werte, Druck und Temperatur im Inneren des Behälters mit geeigneten Mitteln zu regeln.

Bei einer vorteilhaften Ausgestaltung ist vorgesehen, dass der lonenantrieb eine steuerbare Heizvorrichtung umfasst, die konfiguriert ist, den Behälter mit einer Wärmemenge zu beaufschlagen, die geeignet ist, den Treibstoff im Inneren des Behälters zu erwärmen und von dem festen Aggregatzustand in einen gasförmigen Aggregatzustand zu überführen. In einem Beispiel einer solchen Ausgestaltung ist die Heizvorrichtung als ein Heizdraht gebildet, welcher um den Behälter gewickelt ist. Fließt durch den Heizdraht ein elektrischer Strom, so wird auf Grund des elektrischen Widerstandes im Heizdraht elektrische Energie in Wärmeenergie gewandelt, die dann verwendet wird, um den festen Treibstoff im Inneren des Behälters zu erwärmen und zu sublimieren.

Eine bevorzugte Weiterbildung sieht vor, dass die Ionisationskammer mit dem Reservoir mittels einer Verbindungsleitung über ein steuerbares Ventil verbunden ist, wobei das Ventil ausgebildet ist, einen Massen- oder Volumenstrom des sublimierten Treibstoffs durch die Verbindungsleitung zu steuern. Hierbei wird also ein Massen- oder Volumenstrom des gasförmigen Diamantoids gesteuert. In einer Ausgestaltung ist vorgesehen, dass die Verbindungsleitung und das Ventil in der Verbindungsleitung mit der Heizvorrichtung in Verbindung stehen, derart, dass die Verbindungsleitung und/oder das Ventil beheizt werden, so dass das gasförmige Diamantoid nicht in der Verbindungsleitung resublimiert. Beispielsweise ist hierbei die Verbindungsleitung mit einem Heizdraht umwickelt.

In einer Ausführungsform umfasst das Ladungsträgerbeschleunigungssystem drei Gitter, insbesondere ein erstes Gitter, ein dem ersten Gitter nachgeordnetes zweites Gitter und ein drittes Gitter. In einer bevorzugten Ausführungsform dieser Art dient das erste Gitter als ein Schirmgitter (Plasmagrenzanker) und das zweite Gitter als ein Beschleunigungsgitter. Das dritte Gitter bildet bevorzugt ein Erdungsgitter, welches dann auf dem Erdpotential liegt. Zwischen dem ersten und zweiten Gitter ist bevorzugt mittels der Hochspannungsquellen/Hochspannungsversorgung eine Hochspannung zur Erzeugung eines elektrostatischen Feldes anlegbar. Mit Hilfe des elektrostatischen Feldes kann der positiv ionisierte Treibstoff beschleunigt werden. Der ionisierte Treibstoff wird aus der Ionisationskammer des lonenantriebes herausgezogen, wobei hierbei der Impuls des ausgestoßenen, ionisierten Strahls einen Rückstoß auf das Raumfahrzeug überträgt, so dass das Raumfahrzeug beschleunigt wird. Alternativ zu einem Ladungsträgerbeschleunigungssystem mit einem oder mehreren Gittersystemen können auch andere Antriebssysteme zum Einsatz kommen, wie zum Beispiel HET- (Hall Effect Thruster) oder HEMP- (High Efficiency Multi Stage Plasma) Antriebssysteme.

Eine bevorzugte Ausgestaltung sieht einen lonenantrieb mit einem Neutralisator vor. Der Neutralisator ist ausgebildet, den ionisierten Treibstoff zu neutralisieren und das Raumfahrzeug oder den Satelliten vor einer elektrischen Aufladung zu schützen. Der Neutralisator ist beispielsweise so ausgebildet, dass negative Ladungsträger, insbesondere Elektronen, bereitgestellt werden, die mit dem ausgestoßenen, ionisierten Treibstoff eine Netto-Ladung und einen Netto-Strom von Null ergeben. Zusätzlich wird durch den Neutralisator sichergestellt, dass auch das Raumfahrzeug oder der Satellit eine Nettoladung von Null aufweist.

Eine bevorzugte Weiterbildung des lonenantriebs umfasst zusätzlich eine Steuervorrichtung, die mit dem steuerbaren Ventil, der regelbaren Heizvorrichtung, dem Ladungsträgerbeschleunigungssystem und dem Generator steuertechnisch in Verbindung steht. In dieser Ausgestaltungsform ist die Steuervorrichtung ausgebildet die Heizvorrichtung derart anzusteuern, so dass eine bestimmte Temperatur eingestellt wird, bei welcher der Behälter mit einer Wärmemenge beaufschlagt wird, die geeignet ist, den Treibstoff im Inneren des Behälters zu erwärmen und vom festen Aggregatzustand in den gasförmigen Aggregatzustand zu überführen. Hierbei kann bevorzugt vorgesehen sein, dass mit der Heizvorrichtung auch die Verbindungsleitung und das Ventil beheizt werden, so dass das gasförmige Diamantoid nicht in der Verbindungsleitung resublimiert. Weiter ist die Steuervorrichtung ausgebildet, das Ventil derart anzusteuern, dass ein bestimmter Massen- oder Volumenstrom des sublimierten, gasförmigen Treibstoffs durch die Verbindungsleitung eingestellt wird. Auch ist die Steuervorrichtung eingerichtet, den Generator zum Einstellen einer bestimmten Leistung des elektrischen und/oder elektromagnetischen Wechselfeldes, geeignet für die Ionisation des Treibstoffes, anzusteuern. Darüber hinaus ist die Steuervorrichtung konfiguriert, das Ladungsträgerbeschleunigungssystem zum Anlegen einer bestimmten Hochspannung für die Erzeugung eines elektrischen Feldes, geeignet für die Beschleunigung des ionisierten Treibstoffes, anzusteuern.

Ein zweiter Aspekt der Erfindung betrifft ein Raumfahrzeug, das mindestens einen lonenantrieb gemäß dem ersten Aspekt der Erfindung oder einem seiner Ausführungsbeispiele umfasst. Unter Raumfahrzeugen werden vorliegend alle Vorrichtungen verstanden, die ausgebildet sind, mittels eines Antriebs außerhalb und/oder in einem oberen Bereich der Erdatmosphäre bewegt zu werden.

Bevorzugt hat ein solches Raumfahrzeug mehrere lonenantriebe zur Schuberzeugung in unterschiedlichen Richtungen. Ein wirtschaftlich besonders wichtiges Anwendungsfeld der Erfindung - aber ohne Einschränkung der Erfindung - ist ein Raumfahrzeug in Form eines Satelliten, also eine Vorrichtung, die für die Einnahme einer gewünschten Umlaufbahn um einen Himmelskörper wie die Erde konstruiert wurde. Es können jedoch auch andere Raumfahrzeuge wie Raumfähren vorgesehen sein, welche ebenfalls außerhalb oder im oberen Bereich der Erdatmosphäre manövrierbar sein müssen.

Ein dritter Aspekt der Erfindung betrifft ein Verfahren zum Betreiben eines lonenantriebs für ein Raumfahrzeug, insbesondere einen Satelliten, mit einem Reservoir umfassend einen Treibstoff, eine Ionisationskammer, ein Generator zur Erzeugung eines elektrostatischen, magnetostatischen und/oder elektromagnetischen Feldes im Inneren der Ionisationskammer; und ein Ladungsträgerbeschleunigungssystem zur Erzeugung eines elektrischen Feldes, wobei der Treibstoff ein Diamantoid enthält und das Verfahren folgende Schritte aufweist: Überführen des Diamantoids im Reservoir von einem festen Aggregatzustand in einen gasförmigen Aggregatzustand; Leiten des gasförmigen Diamantoids von dem Reservoir in die Ionisationskammer; Ionisieren des gasförmigen Diamantoids mittels des elektrostatischen, magnetostatischen und/oder elektromagnetischen Feldes; und Beschleunigen des ionisierten gasförmigen Diamantoids mittels des elektrischen Feldes.

Nachfolgend werden bevorzugte Ausführungsbeispiele des erfindungsgemäßen Verfahrens zum Betreiben eines lonenantriebs für ein Raumfahrzeug beschrieben.

Bei einer zweckmäßigen Ausgestaltung des erfindungsgemäßen Verfahrens ist vorgesehen, dass das Verfahren ein Ausstoßen des ionisierten gasförmigen Diamantoids zur Erzeugung einer Antriebskraft für das Raumfahrzeug umfasst.

Eine bevorzugte Weiterbildung des Verfahrens sieht vor, dass das Verfahren ein Heizen des Behälters mittels einer steuerbaren Heizvorrichtung aufweist, so dass sich eine Temperatur zwischen 20 °C und 250 °C, bevorzugt zwischen 50 und 100 °C und noch mehr bevorzugt zwischen 62 und 85 °C im Inneren des Behälters und ein Dampfdruck des Treibstoffes zwischen 0,1 bis 100 kPa einstellen. Hierbei ist es bevorzugt vorgesehen, einen Dampfdruck des Treibstoffes, insbesondere einen Massenfluss, über eine (Verdampfungs-)Temperatur des Treibstoffes zu regeln.

Bei einer vorteilhaften Ausgestaltung des Verfahrens ist es vorgesehen, dass das Ladungsträgerbeschleunigungssystem mit einem ersten, einem zweiten und einem dritten Gitter gebildet ist, wobei an das erste Gitter eine Spannung im Bereich von 100 bis 10000 V, an das zweite Gitter eine Spannung im Bereich von +10000 bis -2000 V und an das dritte Gitter eine Spannung im Bereich von -500 bis +500 V angelegt werden.

Eine bevorzugte Weiterbildung des Verfahrens sieht vor, dass das Verfahren ein Erzeugen des elektrostatischen, magnetostatischen und/oder elektromagnetischen Feldes mit einer Leistung zwischen 1 W und 1 MW aufweist.

Bevorzugt sieht eine Ausgestaltung vor, dass die Ionisationskammer mit dem Reservoir mittels einer Verbindungsleitung über ein steuerbares Ventil verbunden ist und das Verfahren zusätzlich ein Ansteuern des steuerbaren Ventiles in der Verbindungsleitung umfasst, so dass sich ein Massen- oder Volumenstrom des gasförmigen Diamantoids zwischen 0.001 sccm und 1000 sccm einstellt. In einer bevorzugten Ausgestaltung ist die Verbindungsleitung und das Ventil beheizbar ausgebildet, so dass das gasförmige Diamantoid in der Verbindungsleitung nicht resublimiert.

Eine vorteilhafte Ausgestaltungsform betrifft ein Verfahren zum Betreiben eines Ionenantriebs gemäß dem ersten Aspekt der Erfindung oder einem der bevorzugten Ausführungsbeispiele.

Ein vierter Aspekt der Erfindung betrifft eine Verwendung von einem Diamantoid, insbesondere Adamantan (C₁₀H₁₆), Diamantan (C₁₄H₂₀) und/oder Triamantan (C₁₈H₂₄), als Treibstoff für einen lonenantrieb für ein Raumfahrzeug, insbesondere einen Satelliten. Die erfindungsgemäße Verwendung von Diamantoid ersetzt damit Xenon als Treibstoff für Ionenantriebe. Diamantoide, insbesondere Adamantan, Diamantan oder Triamantan, weisen die einzigartige Kombination aus hoher Atommasse und niedrigem Ionisierungspotential auf. Damit erlaubt die erfindungsgemäße Verwendung von einem Diamantoid als Treibstoff für lonenantrieb einen erhöhten Grad an Effizienz des Ionenantriebes. Auch ist Diamantoid kostengünstig, nicht toxisch und reaktionsträge.

Weitere Merkmale und Vorteile der Erfindung ergeben sich aus den nachfolgenden Beschreibungen von Ausführungsbeispielen, wobei auf die folgenden Figuren Bezug genommen wird. Im Einzelnen zeigen:
- Fig. 1:: eine schematische Darstellung einer möglichen Ausgestaltungsform eines lonenantriebes für ein Raumfahrzeug, insbesondere einen Satelliten,
- Fig. 2:: ein schematisches Ablaufdiagram für eine mögliche Ausgestaltung eines Verfahrens zum Betreiben eines lonenantriebes für ein Raumfahrzeug,
- Fig. 3:: eine Simulation für einen Vergleich der Effizienz eines Ionenantriebes, wobei der lonenantrieb mit verschiedenen Treibstoffen angetrieben wird,
- Fig. 4:: einen Leistungsvergleich für einen lonenantrieb mit verschiedenen Extraktionsströmen, wobei der lonenantrieb einmal mit Xenon und ein anderes Mal mit Adamantan als Treibstoff betrieben wird, und
- Fig. 5:: eine schematische Darstellung der Struktur von niederen Diamantoiden.

Die Fig. 1 zeigt eine schematische Darstellung einer möglichen Ausgestaltungsform für einen lonenantrieb 1. Der dargestellte lonenantrieb 1 umfasst vorliegend eine Ionisationskammer 2 mit einem Kammergehäuse 2.1, wobei das Kammergehäuse 2.1 einen Einlass 3 zum Einleiten von neutralem gasförmigen Treibstoff 10.2 in die Ionisationskammer 2 und einen Auslass 7 zum Ausstoßen von ionisiertem gasförmigen Treibstoff 10.3 aus der Ionisationskammer 2 aufweist. Darüber hinaus umfasst der lonenantrieb 1 ein Reservoir 11 mit einem Treibstoff 10, wobei der Treibstoff 10 im Reservoir 11 vorzugsweise als neutraler feststoffförmiger Treibstoff 10.1 vorliegt.

Die Ionisationskammer 2 und das Reservoir 11 sind mittels einer gasdichten Verbindungsleitung 4.1, in welcher ein Ventil 4.2 angeordnet ist, verbunden. Über die Verbindungsleitung 4.1 und den Einlass 3 kann - bei geöffnetem Ventil 4.2 - Treibstoff vom Reservoir 11 in die Ionisationskammer 2 geleitet werden, der dann in der Ionisationskammer 2 ionisiert wird. Hierfür ist die Ionisationskammer 2 mit einer Spule 5 umwickelt, die mit einem Hochfrequenzgenerator 6 in Verbindung steht. Mittels des Generators 6 und der Spule 5 kann ein elektromagnetisches Wechselfeld 14 im Inneren der Ionisationskammer 2 zur Ionisation des eingebrachten Treibstoffes erzeugt werden. Alternativ oder ergänzend zu einer Spule 5 kann auch ein Kondensator (nicht dargestellt) vorgesehen sein, mit welchem ein elektrisches Feld, insbesondere Wechselfeld, erzeugt werden kann. Hierbei kann es auch vorgesehen sein, ein elektrostatisches, ein magnetostatisches und ein elektromagnetisches Feld, insbesondere Wechselfeld, zur Ionisation des eingebrachten Treibstoffes zu überlagern.

An einem dem Einlass 3 gegenüberliegenden Ende der Ionisationskammer 2 ist ein Auslass 7 vorgesehen. An dem Auslass 7 grenzt ein Ladungsträgerbeschleunigungssystem 8 umfassend ein erstes, zweites und drittes Gitter 8.1, 8.2 und 8.3. Das erste Gitter 8.1 ist bevorzugt als ein Schirmgitter (Plasmagrenzanker) und das zweite Gitter 8.2 als ein Beschleunigungsgitter gebildet. Das dritte Gitter ist als ein Abbremsgitter ausgebildet. In einer alternativen Ausgestaltungsform (nicht dargestellt) kann auch auf das dritte Gitter verzichtet werden. Zwischen dem ersten und zweiten Gitter 8.1, 8.2 kann mittels einer Hochspannungsversorgung 13 eine Hochspannung zur Erzeugung eines elektrostatischen Feldes 15 angelegt werden. In einer weiteren alternativen Ausgestaltungsform (nicht dargestellt) wird das elektrostatische Feld ohne Gittersystem erzeugt. Mit Hilfe des elektrostatischen Feldes 15 wird der ionisierte Treibstoff beschleunigt und anschließend aus der Ionisationskammer 2 des lonenantriebes 1 für das Raumfahrzeug 100 ausgestoßen, wobei hierbei der Impuls des ausströmenden ionisierten Gases (Plasmas = ionisiertes Gas) einen Rückstoß auf das Raumfahrzeug 100 überträgt, so dass das Raumfahrzeug 100 beschleunigt wird.

Darüber hinaus umfasst der lonenantrieb 1 einen Neutralisator 9. Der Neutralisator 9 ist konfiguriert, dass er Ladungsträger, insbesondere Elektronen, bereitstellen und ausstoßen kann, die dann mit dem ausgestoßenen ionisierten Treibstoff fliegen und diesen neutralisieren. In einer möglichen Ausgestaltungsform kann der Neutralisator 9 in der Nähe des Auslasses 7 der Ionisationskammer 2 angeordnet sein.

Weiter umfasst der lonenantrieb 1 eine steuerbare Heizvorrichtung 12, beispielswiese einen Heizdraht, der das Reservoir 11, insbesondere den Behälter 11.1 umwickelt. Die Heizvorrichtung 12 ist dabei derart konfiguriert, dass Reservoir 11, insbesondere den Behälter 11, welcher bevorzugt als ein vakuumdichter Behälter, insbesondere als ein Edelstahlbehälter, ausgebildet ist, mit einer Wärmemenge Q zu beaufschlagen, so dass der feste Treibstoff im Inneren des Behälters erwärmt wird. Der Treibstoff 10 umfasst hierbei ein Diamantoid, insbesondere Adamantan, Diamantan und/oder Triamantan, wobei diese im Reservoir 11 im festen Aggregatzustand 10.1 vorliegen. Mittels der von der Heizvorrichtung 12 beaufschlagten Wärmemenge Q wird der Treibstoff 10 im Inneren des Behälters 11.1 erwärmt, so dass das Diamantoid vom festen Aggregatzustand 10.1 in einen gasförmigen Aggregatzustand 10.2 sublimiert wird. Das gasförmige Diamantoid 10.2, insbesondere das gasförmige Adamantan, Diamantan und/oder Triamantan, wird dann über die Verbindungsleitung 4.1 und das steuerbare Ventil 4.2 zum Einlass 3 der Ionisationskammer 2 geführt. Das steuerbare Ventil 4.1 in der Verbindungsleitung 4.2 ist derart ausgebildet, dass ein gewünschter Massen- oder Volumenstrom des gasförmigen Diamantoids eingestellt werden kann.

Auch umfasst der lonenantrieb 1 eine Steuervorrichtung 16, die mit dem steuerbaren Ventil 4.2, der steuerbaren Heizvorrichtung 12, dem Ladungsträgerbeschleunigungssystem 8 und dem Hochfrequenzgenerator 6 steuertechnisch in Verbindung steht, derart, dass der lonenantrieb 1 automatisch und autark betrieben werden kann. Hierbei ist die Steuervorrichtung ausgebildet die Heizvorrichtung derart anzusteuern, dass eine bestimmte Temperatur eingestellt werden kann, bei welcher der Behälter mit einer Wärmemenge beaufschlagt wird, die geeignet ist, den Treibstoff im Inneren des Behälters zu erwärmen und vom festen Aggregatzustand in den gasförmigen Aggregatzustand zu überführen. Weiter ist die Steuervorrichtung ausgebildet, das Ventil derart anzusteuern, dass ein bestimmter Massen- oder Volumenstrom des sublimierten, gasförmigen Treibstoffs durch die Verbindungsleitung eingestellt werden kann. Auch ist die Steuervorrichtung eingerichtet, den Hochfrequenzgenerator zum Einstellen einer bestimmten Leistung des elektrischen und/oder elektromagnetischen Wechselfeldes, geeignet für die Ionisation des Treibstoffes, anzusteuern. Darüber hinaus ist die Steuervorrichtung auch konfiguriert, das Ladungsträgerbeschleunigungssystem zum Anlegen einer bestimmten Hochspannung zur Erzeugung eines elektrischen Feldes, geeignet für die Beschleunigung des ionisierten Treibstoffes, anzusteuern.

Die Fig. 2 zeigt ein schematisches Ablaufdiagram für ein Verfahren zum Betreiben eines Ionenantriebs, wie er beispielsweise in der Fig. 1 dargestellt und beschrieben ist.

Hierbei wird zunächst das Reservoir, insbesondere der Behälter, mit einem feststoffförmigen Diamantoid mittels einer steuerbaren Heizvorrichtung beheizt 21. Hierbei wird der Behälter mit einer Wärmemenge Q beaufschlagt, so dass sich Temperaturen zwischen 20 und 250 °C, bevorzugt zwischen 50 und 90 °C und noch mehr bevorzugt zwischen 62 und 85 °C im Inneren des Behälters einstellen. Insbesondere wenn Adamantan als Treibstoff verwendet wird, werden Temperaturen zwischen 62 und 85 °C im Inneren des Behälters eingestellt. Mittels der aufgebrachten Wärmemenge Q, die durch das Heizen 21 bereitgestellt wird, wird das feststoffförmige Diamantoid im Reservoir von einem festen Aggregatzustand in einen gasförmigen Aggregatzustand überführt. Dieser Verfahrensschritt wird auch als Sublimieren 22 bezeichnet. Nach dem das Diamantoid vom festen in den gasförmigen Aggregatzustand überführt wurde, wird das gasförmige Diamantoid über eine Verbindungsleitung und ein entsprechend ausgebildetes Ventil, zum Steuern eines Massen- oder Volumenstroms des gasförmigen Diamantoids in der Verbindungsleitung, in die Ionisationskammer geleitet 23. In der Ionisationskammer wird dann das gasförmige Diamantoid mittels eines elektrischen und/oder elektromagnetischen Wechselfeldes ionisiert 24. Nach der Ionisation 24 wird das ionisierte Diamantoid mittels eines elektrostatischen Feldes beschleunigt 25 und anschließend zur Erzeugung eines Schubes für das Raumfahrzeug aus der Ionisationskammer ausgestoßen 26. Hierbei wird der Impuls des ausströmenden, ionisierten Diamantoids auf das Raumfahrzeug übertragen, so dass das Raumfahrzeug beschleunigt wird.

Fig. 3 zeigt eine Simulation für einen Vergleich der Effizienz eines Ionenantriebes, der mit verschiedenen Treibstoffen, vorliegend Xenon (Xe), Adamantan, Diamantan oder Triamantan, betrieben wird. Der Schub T (in [N]) eines lonenantriebes für ein Raumfahrzeug ergibt sich - unter der Annahme eines einfach geladenes Gases (Ladung q = e) - aus der folgenden Formel: $T = {I}_{b} {\left(2M/e {U}_{b}\right)}^{1 / 2} ,$ wobei I_{b} der lonenstrahlstrom (in [A]), M die Masse (in [kg]) und U_{b} die Beschleunigungsspannung (in [V]) ist. Es zeigt sich, dass die Masse M und die Beschleunigungsspannung U_{b} wurzelförmig in den Schub T eingehen. Drückt man dieses Verhalten durch die Effizienz eines Triebwerks als Funktion des spezifischen Impulses I_sp aus, so ergeben sich die in der Fig. 3 gezeigten Abhängigkeiten zwischen Effizienz und spezifischen Impuls für die verschiedenen Treibstoffe, insbesondere Xenon (Xe), Adamantan, Diamantan und Triamantan.

Es hat sich gezeigt, dass sich Xenon und Adamantan sehr ähnlich verhalten. Demgegenüber haben Diamantan und Triamantan bei spezifischen Impulsen zwischen 1000 s und 2000 s (typische Anforderungen für eine Mission) eine um 40 bis 60% höhere Effizienz gegenüber Xenon. Mit Diamantoid als Alternativtreibstoff können also nicht nur die Kosten reduziert werden, sondern es kann gleichzeitig auch die Effizienz des Antriebssystems gesteigert werden.

Fig. 4 zeigt einen Leistungsvergleich für einen lonenantrieb mit verschiedenen Extraktionsströmen, wobei der lonenantrieb einmal mit Xenon und ein anderes Mal mit Adamantan als Treibstoff betrieben wird. Die Performance Daten des Ionenantriebs, d. h. die eingespeiste Leistung des Generators als Funktion des Gasflusses wurden mit einer RF-Ionenquelle getestet. Hierbei wurde ein 3-Gittersystem verwendet, wobei eine positive Hochspannung am ersten Gitter von 1250 V und eine negative Spannung von -150 V am zweiten Gitter angelegt wurde. Das dritte Gitter lag auf Erdpotential. Es wurden die Extraktionsströme, die eingekoppelte Radiofrequenzleistung und der Gasfluss gemessen.

Der Graphen 41 und 42 zeigen die Abhängigkeit der Leistung vom Gasfluss bei einem festen Extraktionsstrom von einmal 7,5 mA (für den Graph 41) und ein anderes Mal von 10 mA (für den Graph 42), wobei hierbei Xenon als Treibstoff für den lonenantrieb verwendet wurde.

Demgegenüber zeigen die Graphen 43 und 44 die Abhängigkeit der Leistung vom Gasfluss für einen festen Extraktionsstrom von 7,5 mA (für den Graph 43) und von 10 mA (für den Graph 44), wobei diesmal Adamantan als Treibstoff für den lonenantrieb verwendet wurde.

Die in der Fig. 4 dargestellten Ergebnisse zeigen, dass Xenon und Adamantan als Treibstoff für lonenantriebe ähnlich gute Leistung-/Performance-Werte zeigen.

Die Fig. 5 zeigt eine schematische Darstellung der Struktur der drei einfachsten Diamantoide, nämlich Adamantan, Diamantan und Triamantan.

### Bezugszeichenliste

1 lonenantrieb
2 Ionisationskammer
2.1 Kammergehäuse
3 Einlass
4.1 Verbindungsleitung
4.2 Steuerventil
5 Spule
6 Generator
7 Auslass
8 Ladungsträgerbeschleunigungssystem
8.1 Erstes Gitter
8.2 Zweites Gitter
8.3 Drittes Gitter
9 Neutralisator
10 Treibstoff
10.1 Neutraler fester Treibstoff
10.2 Neutraler gasförmiger Treibstoff
10.3 Ionisierter gasförmiger Treibstoff
11 Reservoir
11.1 Behälter
13 Hochspannungsversorgung
14 Elektrostatischen, magnetostatischen und/oder elektromagnetisches Feld
15 Elektrisches Feld
16 Steuervorrichtung
41 Leistungskurve für Xenon bei 7,5 mA
42 Leistungskurve für Xenon bei 10 mA
43 Leistungskurve für Adamantan bei 7,5 mA
44 Leistungskurve für Adamantan bei 10 mA
100 Raumfahrzeug
T Temperatur
Q Wärmemenge

## Patentansprüche

1. lonenantrieb (1) für ein Raumfahrzeug (100), insbesondere für einen Satelliten, umfassend:
- ein Reservoir (11) mit einem Treibstoff (10);
- eine Ionisationskammer (2), die mit dem Reservoir (11) verbunden ist;
- ein Generator (6) zur Erzeugung eines elektrostatischen, magnetostatischen und/oder elektromagnetischen Feldes (14) im Inneren der Ionisationskammer (2), wobei das Feld (14) geeignet ist den Treibstoff (10) zu ionisieren; und
- ein Ladungsträgerbeschleunigungssystem (8) zur Erzeugung eines elektrischen Feldes (15), das geeignet ist den ionisierten Treibstoff (10) zu beschleunigen,
**dadurch gekennzeichnet, dass** der Treibstoff (10) ein Diamantoid enthält.

2. lonenantrieb (1) nach Anspruch 1, **dadurch gekennzeichnet, dass** der Treibstoff (10) wenigstens einen aus der folgenden Gruppe von Diamantoiden umfasst: Adamantan (C₁₀H₁₆), Diamantan (C₁₄H₂₀) und/oder Triamantan (C₁₈H₂₄).

3. lonenantrieb (1) nach Anspruch 1 und/oder 2, **dadurch gekennzeichnet, dass** der Treibstoff (10), insbesondere das Diamantoid, im Reservoir (11) in einem festen Aggregatzustand vorliegt.

4. lonenantrieb (1) nach zumindest einem der vorangehenden Ansprüche, **dadurch gekennzeichnet, dass** das Reservoir (11) einen Behälter (11.1), insbesondere einen vakuumdichten Behälter, umfasst.

5. lonenantrieb (1) nach Anspruch 4, **dadurch gekennzeichnet, dass** der lonenantrieb (1) eine steuerbare Heizvorrichtung (12) umfasst, die konfiguriert ist, den Behälter (11.1) mit einer Wärmemenge (Q) zu beaufschlagen, die geeignet ist, den Treibstoff (10) im Inneren des Behälters (11.1) zu erwärmen und von dem festen Aggregatzustand in einen gasförmigen Aggregatzustand zu überführen.

6. Raumfahrzeug (100) umfassend mindestens einen lonenantrieb (1) nach zumindest einem der Ansprüche 1 bis 5.

7. Verfahren (20) zum Betreiben eines lonenantriebs (1) für ein Raumfahrzeug (100), insbesondere einen Satelliten, mit einem Reservoir (11) umfassend einen Treibstoff (10), einer Ionisationskammer (2), einem Generator (6) zur Erzeugung eines elektrostatischen, magnetostatischen und/oder elektromagnetischen Feldes (14) im Inneren der Ionisationskammer (2); und ein Ladungsträgerbeschleunigungssystem (8) zur Erzeugung eines elektrischen Feldes (15), wobei der Treibstoff (10) ein Diamantoid enthält und das Verfahren folgende Schritte aufweist:
- Überführen (22) des Diamantoids im Reservoir (11) von einem festen Aggregatzustand in einen gasförmigen Aggregatzustand;
- Leiten (23) des gasförmigen Diamantoids von dem Reservoir (11) in die Ionisationskammer (2);
- Ionisieren (24) des gasförmigen Diamantoids mittels des elektrostatischen, magnetostatischen und/oder elektromagnetischen Feldes (14); und
- Beschleunigen (25) des ionisierten gasförmigen Diamantoids mittels des elektrischen Feldes (15).

8. Verfahren (20) nach Anspruch 7, **dadurch gekennzeichnet, dass** der Treibstoff (10) wenigstens einen Stoff aus der folgenden Gruppe von Diamantoiden umfasst:
Adamantan (C₁₀H₁₆), Diamantan (C₁₄H₂₀) und/oder Triamantan (C₁₈H₂₄).

9. Verfahren (20) nach Anspruch 7 oder 8, **dadurch gekennzeichnet, dass** das Verfahren zusätzlich aufweist: 5
- Ausstoßen des ionisierten gasförmigen Diamantoids zur Erzeugung einer Antriebskraft für das Raumfahrzeug (100).

10. Verfahren (20) nach zumindest einem der Ansprüche 7 bis 9, **dadurch gekennzeichnet, dass** das Reservoir (11) mit einem Behälter (11.1), insbesondere mit einem vakuumdichten Behälter, gebildet ist und das Verfahren zusätzlich aufweist:
- Heizen (21) des Behälters (11.1) mittels einer steuerbaren Heizvorrichtung (12), so dass sich eine Temperatur (T) zwischen 20 °C und 250 °C im Inneren des Behälters (11.1) und ein Dampfdruck des Treibstoffes (10) zwischen 0,1 bis 100 kPa einstellen.

11. Verfahren (20) nach zumindest einem der Ansprüche 7 bis 10, **dadurch gekennzeichnet, dass** das Ladungsträgerbeschleunigungssystem (8) mit einem ersten, einem zweiten und einem dritten Gitter (8.1, 8.2, 8.3) gebildet ist, wobei an das erste Gitter (8.1) eine Spannung im Bereich von 100 bis 10000 V, an das zweite Gitter (8.2) eine Spannung im Bereich von 10000 bis -2000 V und an das dritte Gitter (8.3) eine Spannung im Bereich von -500 bis + 500 V angelegt werden.

12. Verfahren (20) der Ansprüche 7 bis 11, **dadurch gekennzeichnet, dass** das Verfahren zusätzlich aufweist:
- Erzeugen des elektrostatischen, magnetostatischen und/oder elektromagnetischen Feldes (14) mit einer die Leistung zwischen 1 W und 1 MW.

13. Verfahren (20) nach zumindest einem der Ansprüche 7 bis 12, **dadurch gekennzeichnet, dass** die Ionisationskammer (2) mit dem Reservoir (11) mittels einer Verbindungsleitung (4.1) über ein steuerbares Ventil (4.2) verbunden ist und das Verfahren zusätzlich aufweist:
- Ansteuern des steuerbaren Ventiles (4.2) in der Verbindungsleitung (4.1), so dass sich einen Massen- oder Volumenstrom des gasförmigen Diamantoids zwischen 0.001 sccm und 1000 sccm einstellt.

14. Verfahren (20) nach zumindest einem der Ansprüche 7 bis 13, **dadurch gekennzeichnet, dass** mit dem Verfahren (20) ein lonenantrieb (1) nach einem der Ansprüche 1 bis 9 betrieben wird.

15. Verwendung von Diamantoiden, insbesondere Adamantan (C₁₀H₁₆), Diamantan (C₁₄H₂₀) und/oder Triamantan (C₁₈H₂₄), als Treibstoff für einen lonenantrieb (1) für ein Raumfahrzeug (100), insbesondere einen Satelliten.

## Claims

1. Ion propulsion (1) for a space vehicle (100), in particular for a satellite, comprising
- a reservoir (11) containing a propellant (10);
- an ionization chamber (2) connected to the reservoir (11);
- a generator (6) for generating an electrostatic, magnetostatic and/or electromagnetic field (14) inside said ionization chamber (2), said field (14) being suitable for ionizing said propellant (10); and
- a charge carrier acceleration system (8) for generating an electric field (15) suitable for accelerating the ionized fuel (10),
**characterised in that** the propellant (10) contains a diamantoid.

2. Ion propulsion (1) according to claim 1, **characterized in that** the propellant (10) comprises at least one of the following group of diamantoids: adamantane (C10H16), diamantane (C14H20) and/or triamantane (C18H24).

3. Ion propulsion (1) according to claim 1 and/or 2, **characterised in that** the fuel (10), in particular the diamantoide, is present in the reservoir (11) in a solid state of aggregation.

4. Ion propulsion (1) according to at least one of the preceding claims, **characterized in that** the reservoir (11) comprises a container (11.1), in particular a vacuum-tight container.

5. Ion propulsion (1) according to claim 4, **characterized in that** the ion drive (1) comprises a controllable heating device (12) configured to apply to the container (11.1) a quantity of heat (Q) suitable for heating the propellant (10) inside the container (11.1) and for converting it from the solid state of aggregation to a gaseous state of aggregation.

6. Spacecraft (100) comprising at least one ion propulsion (1) according to at least one of claims 1 to 5.

7. Method (20) for operating an ion propulsion (1) for a spacecraft (100), in particular a satellite, with a reservoir (11) comprising a propellant (10), an ionization chamber (2), a generator (6) for generating an electro-static, magnetostatic and/or electromagnetic field (14) inside the ionization chamber (2); and a charge carrier acceleration system (8) for generating an electric field (15), wherein the fuel (10) comprises a diamantoid and the method comprises the following steps:
- converting (22) the diamantoid in the reservoir (11) from a solid aggregate state to a gaseous aggregate state;
- conducting (23) the gaseous diamantoid from the reservoir (11) into the ionization chamber (2);
- ionizing (24) the gaseous diamantoid by means of the electrostatic, magnetostatic and/or electromagnetic field (14); and
- Accelerating (25) the ionized gaseous diamantoid by means of the electric field (15).

8. Method (20) according to claim 7, **characterized in that** the propellant (10) comprises at least one substance from the following group of diamantoids: adamantane (C10H16), diamantane (C14H20) and/or triamantane (C18H24).

9. Method (20) according to claim 7 or 8, **characterized in that** the process additionally comprises:
- ejecting the ionized gaseous diamantane to generate a propulsive force for the spacecraft (100).

10. Method (20) according to at least one of claims 7 to 9, **characterized in that** the reservoir (11) is formed with a container (11.1), in particular with a vacuum-tight container, and the method additionally comprises:
- heating (21) of the container (11.1) by means of a controllable heating device (12), so that a temperature (T) between 20°C and 250°C is set inside the container (11.1) and a vapour pressure of the fuel (10) between 0.1 and 100 kPa is set.

11. Method (20) according to at least one of claims 7 to 10, **characterised in that** the charge carrier acceleration system (8) is formed with a first, a second and a third grid (8.1, 8.2, 8.3), wherein a voltage in the range of 100 to 10000 V is applied to the first grid (8.1), a voltage in the range of 10000 to -2000 V is applied to the second grid (8.2) and a voltage in the range of -500 to +500 V is applied to the third grid (8.3).

12. Method (20) of claims 7 to 11, **characterized in that** the method additionally comprises:
- generating the electrostatic, magnetostatic and/or electromagnetic field (14) with a power between 1 W and 1 MW.

13. method (20) according to at least one of claims 7 to 12, **characterised in that** the ionisation chamber (2) is connected to the reservoir (11) by means of a connecting line (4.1) via a controllable valve (4.2) and the method additionally comprises
- controlling the controllable valve (4.2) in the connecting line (4.1) so that a mass or volume flow of the gaseous diamantoid is set between 0.001 sccm and 1000 sccm.

14. Method (20) according to at least one of claims 7 to 13, **characterised in that** an ion drive (1) according to one of claims 1 to 9 is operated with the method (20).

15. Use of diamantoids, in particular adamantane (C10 H16), diamond (C14H20) and/or triamantane (C18H24), as propellant for an ion drive (1) for a spacecraft (100), in particular a satellite.

## Revendications

1. Propulsion ionique (1) pour un véhicule spatial (100), notamment pour un satellite, comprenant
- un réservoir (11) contenant un propulseur (10) ;
- une chambre d'ionisation (2) reliée au réservoir (11) ;
- un générateur (6) pour générer un champ électrostatique, magnétostatique et/ou électromagnétique (14) à l'intérieur de ladite chambre d'ionisation (2), ledit champ (14) étant adapté pour ioniser ledit propulseur (10) ; et
- un système d'accélération des porteurs de charge (8) pour générer un champ électrique (15) adapté à l'accélération du propulseur (10),
**caractérisé en ce que** le propulseur (10) contient un diamantoïde.

2. Propulsion ionique (1) selon la revendication 1, **caractérisée en ce que** le propulseur (10) comprend au moins un des groupes suivants de diamanto des : adamantane (C10H16), diamantane (C14H20) et/ou triamantane (C18H24).

3. Propulsion ionique (1) selon la revendication 1 et/ou 2, **caractérisée en ce que** le combustible (10), en particulier le diamantoïde, est présent dans le réservoir (11) dans un état solide d'agrégation.

4. Propulsion ionique (1) selon au moins une des revendications précédentes, **caractérisé en ce que** le réservoir (11) comprend un récipient (11.1), en particulier un récipient étanche au vide.

5. Propulsion ionique (1) selon la revendication 4, **caractérisée en ce que** la commande ionique (1) comprend un dispositif de chauffage contrôlable (12) configuré pour appliquer au récipient (11.1) une quantité de chaleur (Q) appropriée pour chauffer le propulseur (10) à l'intérieur du récipient (11.1) et pour le convertir de l'état solide d'agrégation à un état gazeux d'agrégation.

6. Véhicule spatial (100) comprenant au moins une propulsion ionique (1) selon au moins une des revendications 1 à 5.

7. méthode (20) de fonctionnement d'un système de propulsion ionique (1) pour un engin spatial (100),
en particulier un satellite, avec un réservoir (11) comprenant un propulseur (10), une chambre d'ionisation (2), un générateur (6) pour générer un électro-champ statique, magnétostatique et/ou électromagnétique (14) à l'intérieur la chambre d'ionisation (2) ; et un système d'accélération des porteurs de charge (8) pour générer un champ électrique (15), dans lequel le propulseur (10) comprend un diamantoïde et la méthode comprend les étapes suivantes :
- la conversion (22) du diamantoïde dans le réservoir (11) d'un état d'agrégat solide à un état d'agrégat gazeux ;
- conduisant (23) le diamantoïde gazeux du réservoir (11) dans la chambre d'ionisation (2) ;
- ioniser (24) le diamantoïde gazeux au moyen du champ électrostatique, magnétostatique et/ou électromagnétique (14) ; et
- Accélérer (25) le diamantoïde gazeux ionisé au moyen du champ électrique (15).

8. Méthode (20) selon la revendication 7, **caractérisée en ce que** le propulseur (10) comprend au moins une substance du groupe suivant de diamanto des : adamantane (C10H16), diamantane (C14H20) et/ou triamantane (C18H24).

9. Méthode (20) selon la revendication 7 ou 8, **caractérisé en ce que** le processus comprend en outre
- l'éjection du diamantane gazeux ionisé pour générer une force de propulsion pour le vaisseau spatial (100).

10. Méthode (20) selon au moins une des revendications 7 à 9, **caractérisée en ce que** le réservoir (11) est formé avec un récipient (11.1), en particulier avec un récipient étanche au vide, et la méthode comprend en outre
- chauffage (21) du récipient (11.1) au moyen d'un dispositif de chauffage contrôlable (12), de sorte qu'une température (T) comprise entre 20°C et 250°C soit réglée à l'intérieur du récipient (11.1) et qu'une pression de vapeur du carburant (10) comprise entre 0,1 et 100 kPa soit réglée.

11. Méthode (20) selon au moins une des revendications 7 à 10, **caractérisée en ce que** le système d'accélération des porteurs de charge (8) est formé avec une première, une deuxième et une troisième grille (8.1, 8.2, 8.3), une tension dans la plage de 100 à 10000 V étant appliquée à la première grille (8.1), une tension dans la plage de 10000 à -2000 V étant appliquée à la deuxième grille (8.2) et une tension dans la plage de -500 à +500 V étant appliquée à la troisième grille (8.3).

12. Méthode (20) des revendications 7 à 11, **caractérisée en ce que** la méthode comprend en outre :
- la génération du champ électrostatique, magnétostatique et/ou électromagnétique (14) avec une puissance comprise entre 1 W et 1 MW.

13. Méthode (20) selon au moins une des revendications 7 à 12, **caractérisée en ce que** la chambre d'ionisation (2) est reliée au réservoir (11) au moyen d'une conduite de liaison (4.1) par l'intermédiaire d'une vanne (4.2) pouvant être commandée et la méthode comprend en outre :
- la commande de la vanne contrôlable (4.2) dans la conduite de raccordement (4.1) de manière à ce qu'un débit massique ou volumique du diamantoïde gazeux soit réglé entre 0,001 sccm et 1000 sccm.

14. méthode (20) selon au moins une des revendications 7 à 13, **caractérisée en ce qu'**une propulsion ionique (1) selon une des revendications 1 à 9 est opéré avec la méthode (20).

15. Utilisation de diamantoïdes, en particulier l'adamantane (C10 H16), le diamant (C14H20 ) et/ou le triamantane (C18H24), comme propulseur pour un entraînement ionique (1) pour un véhicule spatial (100), en particulier un satellite.
